# EUROPÄISCHE PATENTSCHRIFT

(11) **EP 2 882 049 B1**
(45) Veröffentlichungstag und Bekanntmachung des Hinweises auf die Patenterteilung: **21.03.2018**
(21) Anmeldenummer: 14194446.2
(22) Anmeldetag: 24.11.2014
(51) Int. Cl.: H01R 13/625, H01R 13/64

(54) **Elektrische Steckverbindung**
Electric plug connector
Fiche de raccordement électrique

(30) Priorität: 05.12.2013 DE 102013018160
(43) Veröffentlichungstag der Anmeldung: 10.06.2015
(73) Patentinhaber: Wieland Electric GmbH, 96052 Bamberg (DE)
(72) Erfinder: Haas, Edwin, 91353 Wimmelbach (DE); Schwabbauer, Frank, 95339 Neuenmarkt (DE); Winkler, Jürgen, 96154 Burgwindheim (DE); Hohmann, Wolfram, 96049 Bamberg (DE)
(74) Vertreter: Tergau, Dietrich

(56) Entgegenhaltungen:
- DE-A1- 2 604 896
- GB-A- 186 630
- US-A- 5 662 488
- US-A1- 2009 269 960
- US-A1- 2013 102 178

## Beschreibung

Die vorliegende Verbindung betrifft eine Steckverbindung mit den Merkmalen des Oberbegriffs des Anspruchs 1. Eine derartige Steckverbindung mit Steckverbindern mit Kontaktstiften am Steckerteil und mit Buchsenkontakten am Buchsenteil, bei welcher bei geschlossener Steckverbindung die Kontaktstifte in die Buchsenkontakte eingesteckt sind, ist beispielsweise aus der EP 2 190 071 bekannt.

US 5 662 488 A zeigt eine elektrische Steckverbindung nach dem Oberbegriff des Anspruchs 1. US 2013/102178 A1, DE 26 04 896 A1, US 2009/269960 A1, GB 186 630 A zeigen weitere elektrische Steckverbinder.

Bei derartigen Steckverbindungen ist eine sichere Kontaktierung nur gewährleistet, wenn die Kontaktstifte und die Kontaktbuchsen in vordefinierter Weise sicher ineinander greifen. Hierfür ist es förderlich, wenn das Steckerteil und das Buchsenteil vor dem Schließen der Steckverbindung aus einer vordefinierten Position des Steckerteils und des Buchsenteils zueinander zusammengesteckt werden. Weiterhin förderlich für die Steckverbindung ist es, das Steckerteil und das Buchsenteil aneinander mechanisch zu verriegeln, um ein ungewolltes Herausgleiten der Kontaktstifte aus den Kontaktbuchsen bzw. Buchsenkontakten zu verhindern.

Von diesen Überlegungen ausgehend liegt der Erfindung die Aufgabe zugrunde, eine elektrische Steckverbindung anzugeben, welche sowohl ein sicheres Schließen der aus Steckerteil und Buchsenteil bestehenden Steckverbindung gewährleistet, als auch eine sichere Verriegelung der geschlossenen Steckverbindung gewährleistet. Diese Aufgabe ist durch die Merkmalskombination des Anspruchs 1 in erfinderischer Weise gelöst. Die rückbezogenen Ansprüche betreffen teilweise vorteilhafte und teilweise erfinderische Weiterbildungen der Erfindung.

Die Erfindung kombiniert eine nach dem Schloss-Schlüsselprinzip wirkende Kodierung am Steckerteil und am Buchsenteil einerseits mit einer mechanischen Steckverbinderverriegelung andererseits. Für die Kodierung sind am Steckerteil und am Buchsenteil zwei komplementär zueinander ausgebildete Kodierelemente vorgesehen, welche nach dem Schloss-Schlüsselprinzip ineinandergreifen und welche das Steckerteil und das Buchsenteil in eine vordefinierte Steckposition zueinander ausrichten.

Die Verriegelung weist einen oder mehrere Vorsprünge am Steckerteil oder Buchsenteil und hierzu komplementär ausgebildete Ausnehmungen am entsprechenden komplementären Buchsen- oder Steckerteil auf. Die Vorsprünge hintergreifen dabei Ränder der Ausnehmungen. Die Ausnehmungen sind derart zweigeteilt, dass zwei Aufnahmekammern nämlich eine Einsteckaufnahmekammer und eine Arretierungsaufnahmekammer nebeneinander angeordnet sind. Der Einsteckaufnahmekammerrand ist dabei so niedrig ausgeführt, dass der zugeordnete Vorsprung ihn in Steckrichtung übergleiten bzw. überschnappen kann. Der Arretierungsaufnahmekammerrand hingegen ist so ausgestaltet, dass das Überschnappen bzw. Übergleiten des Vorsprungs wirksam verhindert ist. Zum Verriegeln der Steckverbindung werden deshalb zunächst Steckerteil und Buchsenteil so miteinander versteckt, dass die Vorsprünge die Einsteckaufnahmekammerränder übergleiten, um sodann von der Einsteckaufnahmekammer in die Arretierungsaufnahmekammer überführt zu werden. In der Arretierungsaufnahmekammer ist es dann nicht mehr möglich, den Vorsprung über den Arretierungsaufnahmekammerrand hinweg aus der Arretierungsaufnahmekammer zu lösen.

In bevorzugter Ausgestaltung sind die Vorsprünge nicht am Gehäuse des Steckerteils oder Buchsenteils direkt angeordnet sondern sind Bestandteil eines am Steckerteil oder Buchsenteil drehbar angeordneten Drehrings. Vorzugsweise sind die Vorsprünge am Drehring in identischen Abständen äquidistant zueinander angeordnet. Als besonders vorteilhaft hat sich die Anordnung von drei Vorsprüngen an der Innenseite auf dem Innenmantel des Drehrings erwiesen.

In weiterer vorteilhafter Ausgestaltung ist zwischen der Einsteckaufnahmekammer und der Arretierungsaufnahmekammer eine nur in Richtung von der Einsteckaufnahmekammer her zur Arretierungsaufnahmekammer hin vom jeweiligen Vorsprung übergleitbare Kammertrennwand vorgesehen. Diese Ausgestaltung ermöglicht es, die Steckverbindung einfach zu verriegeln. Eine Entriegelung der Steckverbindung ist dann jedoch nur mit Hilfe eines Werkzeugs möglich.
Auf diese Weise ist eine ungewollte Entriegelung der Steckverbindung wirksam verhindert. Zur Erleichterung der Verriegelung der Steckverbindung ist eine Einführschräge im Bereich der Einsteckaufnahmekammer vorgesehen.

In bevorzugter Ausgestaltung der Erfindung ist es somit möglich, die Vorsprünge einfach über die Einführschräge in die Einsteckaufnahmekammer einzubringen und anschließend in die Arretierungsaufnahmekammer zu überführen. Sobald die Verriegelungsvorsprünge ihre Endposition in der Arretierungsaufnahmekammer erreicht haben, ist es nur noch mit Hilfe eines Werkzeugs möglich, die Verriegelungsvorsprünge wieder aus der Arretierungsausnahmekammer heraus zu verfahren, um so die Steckverbindung wieder zu lösen.

Anhand eines in den Zeichnungsfiguren dargestellten Ausführungsbeispiels wird die Erfindung mit weiteren Einzelheiten erläutert. Es zeigen:
- Fig. 1: eine Seitenansicht eines Steckerteils und eines Buchsenteils in ungestecktem Zustand,
- Fig. 2: als Detail II aus Fig. 1 den mindestens einen Vorsprung tragenden Drehring,
- Fig. 3: als Detail III aus Fig. 1 eine Ausnehmung mit zwei nebeneinander angeordneten Aufnahmekammern,
- Fig. 4: eine perspektivische Ansicht eines Buchsenteils mit einem im Buchsenteil angeordneten Kodierstift als Kodierelement,
- Fig. 5: eine perspektivische Ansicht eines komplementär zum Buchsenteil ausgebildeten Steckerteils mit einer im Buchsenteil angeordneten Aufnahmebuchse als Kodierelement,
- Fig. 6: die geschlossene Steckverbindung mit miteinander verstecktem Steckerteil und Buchsenteil in einer ohne Werkzeug lösbaren Schließstellung sowie
- Fig. 7: die geschlossene Steckverbindung mit miteinander verstecktem Steckerteil und Buchsenteil in einer ausschließlich mit einem Werkzeug lösbaren Schließstellung.

Das Steckerteil 1 besteht aus einem Steckergehäuse 2 und aus im Steckergehäuse 2 angeordneten Kontaktstiften 3. Am Steckergehäuse 2 ist des Weiteren in Drehrichtung 4 der Drehring 5 drehbar gelagert.

Das Steckerteil 1 wird in Montageendstellung in Steckrichtung 6 auf ein Buchsenteil 7 aufgesteckt. Das Buchsenteil 7 weist an seiner dem Steckerteil 1 zugewandten Stirnseite in den Zeichnungen nicht erkennbare Buchsenkontakte auf. Die Kontaktstifte 3 sind in diese als Steckbuchsen ausgestalteten Buchsenkontakte in Steckrichtung 6 einsteckbar. Das Buchsenteil 7 weist seinerseits ein Buchsengehäuse 8 auf.

Der Drehring 5 trägt auf seinem Außenmantel eine Riffelung 9 und trägt an seiner Innenseite im Ausführungsbeispiel drei äquidistant über den Innenmantel des Drehrings 5 verteilte Vorsprünge 10 wobei in der Darstellung der Fig. 2 lediglich ein einziger Vorsprung 10 sichtbar ist. Außerdem trägt der Drehring 5 an seinem Außenmantel eine von der Riffelung 9 freigelassene Indikatornut 11.

In Fig. 3 erkennbar ist zunächst ein an dem dem Steckerteil 1 im Montageendzustand zugewandten Ende des Buchsenteils 7 angeordneter Montagekragen 12. Der Montagekragen 12 ist hohlzylinderförmig ausgestaltet und liegt mit seinem Außenmantel im Montageendzustand am Innenmantel des Drehrings 5 an. Die Innenseite des Montagekragens 12 ist über den die Kontaktstifte 3 umfangenden Bereich des Steckerteils 1 stülpbar.

In Fig. 3 weiterhin erkennbar ist eine Einführschräge zur mechanischen Einführung des Vorsprungs 10 in die zweitgeteilte Ausnehmung 14 am Montagekragen 12 des Buchsenteils 7. Die Einführschräge ist zweigeteilt. Zunächst weist die Einführschräge einen radialen Einführschrägenbereich 13 auf. An den radialen Einführschrägenbereich 13 schließt sich der axiale Einführschrägenbereich 13' an. Trifft einer der Vorsprünge 10 auf den radialen Einführschrägenbereich 13 der Einführschräge wird er durch weitere Drehung des Drehrings 5 in Drehrichtung 4 in den axialen Einführschrägenbereich 13' geführt. Die Ausnehmung 14 besteht zunächst aus der Einsteckaufnahmekammer 15 und der neben der Einsteckaufnahmekammer 15 in Drehrichtung 4 des Drehrings 5 angeordneten Arretierungsaufnahmekammer 16. Der axiale Einführschrägenbereich 13' ist dabei der Einsteckaufnahmekammer 15, genauer gesagt dem Einsteckaufnahmekammerrand 17 vorgeschaltet. Wird der Vorsprung 10 beim Zusammenfügen des Steckerteils 1 und des Buchsenteils 7 in Steckrichtung 6 über den axialen Einführschrägenbereich 13 geschoben, überwindet der Vorsprung 10 den Einsteckaufnahmekammerrand 17 und rastet so in die Einsteckaufnahmekammer 15 ein.

Die aus dem radialen Einführschrägenbereich 13 und dem axialen Einführschrägenbereich 13' bestehende Einführschräge bildet so eine mechanische Bahnführung für den Vorsprung 10. Beim Zusammenfügen bzw. Zusammenstecken des Steckerteils 1 und des Buchsenteils 7 wird der Vorsprung 10 von der Einführschräge derart zwangsgeführt, dass der Vorsprung 10 den Einsteckaufnahmekammerrand 17 übergleitet und in die Einsteckaufnahmekammer 15 gleichsam einfällt. In dieser Stellung kann der Vorsprung 10 manuell einfach gegen die Steckrichtung 6 wieder über den Einsteckaufnahmekammerrand 17 hinausgezogen werden. Dies entspricht der in Fig. 6 dargestellten Schließstellung von Steckerteil 1 und Buchsenteil 7, ohne dass ein Werkzeug zum Lösen beider Teile voneinander benötigt wird. Die Indikatornut 11 verläuft dabei in Steckrichtung 6 linienflüchtig mit dem mittleren Feld 28 der dreigeteilten Anzeige 18. Dieses mittlere Feld 28 der dreigeteilten Anzeige 18 steht für die ohne Werkzeug lösbare, geschlossene Steckverbindung. Im Ausgangszustand des Steckerteils 1 vor der Montage verläuft die Indikatornut 11 linienflüchtig mit dem oberen äußeren Feld 29 der Anzeige 18, welches den Öffnungszustand des Drehrings 5 anzeigt.

Zum endgültigen Verschließen der Steckverbindung wird der Drehring 5 weiter in Drehrichtung 4, in den dargestellten Ausführungsbeispielen nach unten gedreht. Hierbei übergleitet der Vorsprung 10 die zwischen der Einsteckaufnahmekammer 15 und der Arretierungsaufnahmekammer 16 angeordnete Kammerzwischenwand 19. Sobald der Vorsprung 10 die Kammerzwischenwand 19 überglitten hat, liegt der Vorsprung 10 fest in der Arretierungsaufnahmekammer 16 ein. Sowohl die Kammerzwischenwand 19 als auch der Arretierungsaufnahmekammerrand 20 sind dabei so hoch, dass der Vorsprung 10 mit Handkraft nicht über die Kammerzwischenwand 19 oder den Arretierungsaufnahmekammerrand 20 manuell abgezogen werden kann. Es wird vielmehr ein Werkzeug benötigt, beispielsweise eine Schrauberklinge, um die Verbindung wieder zu lösen. Dementsprechend verläuft in dieser Schließstellung der Vorrichtung die Indikatornut 11 linienflüchtig mit dem dem oberen äußeren Anzeigefeld 29 in Fig. 6 und Fig. 7 abgewandten, gegenüberliegenden unteren äußeren Anzeigefeld 30, der dreigeteilten Anzeige 18 und signalisiert dem Benutzer somit, dass die Steckverbindung nur mit einem Werkzeug lösbar verschlossen ist (Fig. 7).

In den Fig. 1 und Fig. 3 ist eine alternative Ausgestaltung der Anzeige 18 gezeigt. Die Indikatornut 11 trägt zur besseren Deutlichkeit der Anzeige einen Anzeigepfeil 31. Im Montageendzustand zeigt dieser Anzeigepfeil 31 auf die Anzeige 18 am Buchsenteil 7. Die Anzeige 18 weist ihrerseits Piktogramme auf, nämlich Darstellungen eines geöffneten Schlosses 32, eines geschlossenen Schlosses 33 und eines Schraubers 34. Verglichen mit der in den Fig. 6 und Fig. 7 gezeigten Anzeige 18 entspricht das geöffnete Schloss 32 dem oberen äußeren Feld 29, das geschlossene Schloss 33 dem mittleren Feld 28 und der Schrauber 34 schließlich dem unteren äußeren Anzeigefeld 30. Beim Zusammenfügen des Steckerteils 1 und des Buchsenteils 7 zeigt der Anzeigepfeil 31 zunächst auf das geöffnete Schloss 32. In dieser Funktionsstellung läuft der Vorsprung 10 auf den radialen Einführschrägenbereich 13 auf. Sobald der Vorsprung 10 den radialen Einführschrägenbereich 13 verläßt und den axialen Einführschrägenbereich 13'überfährt um in die Einsteckaufnahmekammer 15 hinein zu gleiten, zeigt der Anzeigepfeil 31 auf das geschlossene Schloss 33. Wird die Vorrichtung vollständig durch ein Verbringen des Vorsprungs 10 in die Arretierungsaufnahmekammer 16 verriegelt, zeigt der Anzeigepfeil 31 auf das Symbol der Anzeige 18 mit dem Schrauber 34. Hierdurch wird signalisiert, dass die Steckverbindung nur mit Hilfe eines Werkzeugs aus dieser Funktionsstellung wieder gelöst werden kann.

In der perspektivischen Ansicht des Buchsenteils 7 in Fig. 4 ist schließlich ein Kodierelement 21 erkennbar. Das Kodierelement 21 ist im Wesentlichen als axialer, sich in Steckrichtung 6 erstreckender Kodierstift 25 ausgestaltet. Dieser Kodierstift 25 weist im Querschnitt eine unregelmäßige Querschnittsform auf. Diese Querschnittsform setzt sich im Wesentlichen aus geschwungenen Nuten 22 und sich an die geschwungenen Nuten 22 anschließenden Stegen 23 zusammen. Die Querschnittsform des Kodierstifts 25 besteht also im Wesentlichen aus sich aneinander reihenden konvexen und konkaven Gebilden, zur Bildung einer möglichst einmaligen Schlüsselform.

Fig. 5 zeigt das entsprechend komplemementär ausgebildete Kodierelement 21 am Steckerteil 1. Dieses Kodierelement 21 ist als Aufnahmebuchse 24 ausgestaltet und nimmt bei zusammen-gestecktem Steckerteil 1 und Buchsenteil 7 den Kodierstift 25 vollständig in sich auf. Um die Aufnahmebuchse 24 herum sind auf einer imaginären Kreislinie die Kontaktstifte 3 der Steckerkontakte angeordnet. Diese greifen in die Buchsenkontakte am Buchsenteil 7 in Montageendstellung ein.

Der Hohlquerschnitt der Aufnahmehülse bzw. Aufnahmebuchse 24 ist komplementär zum Volumenquerschnitt des am Buchsenteil 7 als Kodierstift 25 ausgestalteten Kodierelements 21 ausgebildet. Mit anderen Worten weist die Aufnahmebuchse 24 dort wo der Kodierstift 25 als Nuten 22 ausgebildete konkave Bereiche aufweist, als Federn 26 ausgebildete konvexe Bereiche auf. Umgekehrt entsprechen den konvexen Bereichen am Kodierstift 25 konkave Bereiche 27 an der Aufnahmehülse bzw. Aufnahmebuchse 24. Der stab- oder stiftartige Kodierstift 25 und die Aufnahmebuchse 24 wirken so nach dem Schloss-Schlüsselprinzip zusammen, wobei die Aufnahmebuchse 24 dem Schloss und der Kodierstift 25 dem Schlüssel entspricht.

Auf diese Weise ist stets sichergestellt, dass beim Zusammenstecken der elektrischen Steckverbindung das Steckerteil 1 und das Buchsenteil 7 in der passenden vordefinierten Position zueinander angeordnet sind und beim Stecken auch die miteinander korrespondierenden Einzelteile sowohl bei den Kontakten als auch bei den übrigen vorbeschriebenen Elementen passgenau aufeinander treffen. Insbesondere trifft der Vorsprung 7 passgenau auf den radialen Einführschrägenbereich 13 bzw. den axialen Einführschrägenbereich 13', um sicher in die Einsteckaufnahmekammer 15 und anschließend die Arretierungsaufnahmekammer 16 überführt zu werden.

### Bezugszeichenliste

- 1: Steckerteil
- 2: Steckergehäuse
- 3: Kontaktstift
- 4: Drehrichtung
- 5: Drehring
- 6: Steckrichtung
- 7: Buchsenteil
- 8: Buchsengehäuse
- 9: Riffelung
- 10: Vorsprung
- 11: Indikatornut
- 12: Montagekragen
- 13: radialer Einführschrägenbereich
- 13': axialer Einführschrägenbereich
- 14: Ausnehmung
- 15: Einsteckaufnahmekammer
- 16: Arretierungsaufnahmekammer
- 17: Einsteckaufnahmekammerrand
- 18: Anzeige
- 19: Kammerzwischenwand
- 20: Arretierungsaufnahmekammerrand
- 21: Kodierelement
- 22: Nut
- 23: Steg
- 24: Aufnahmebuchse
- 25: Kodierstift
- 26: Feder
- 27: konkaver Bereich
- 28: mittleres Feld
- 29: oberes äußeres Feld
- 30: unteres äußeres Anzeigefeld
- 31: Anzeigepfeil
- 32: geöffnetes Schloss
- 33: geschlossenes Schloss
- 34: Schrauber

## Patentansprüche

1. Elektrische Steckverbindung umfassend ein einen oder mehrere Kontaktstifte (3) aufnehmendes Steckerteil (1) und ein einen oder mehrere Buchsenkontakte aufnehmendes Buchsenteil (7) derart, dass bei geschlossener Steckverbindung die Kontaktstifte (3) in die Buchsenkontakte eingesteckt sind, mit nach dem Schloss-Schlüsselprinzip zusammenwirkenden Kodierelementen (21, 24, 25) am Steckerteil (1) und am Buchsenteil (7) zur örtlichen Fixierung der beiden Teile in einer vordefinierten Steckposition zueinander und mit einem oder mehreren Vorsprünge (10) und zu den Vorsprüngen (10) komplementären Ausnehmungen (14) an den Steckerteilen (1) oder Buchsenteilen (7) derart,
dass jeweils ein Vorsprung (10) den Rand der zugeordneten Ausnehmung (14) hintergreifend in der Ausnehmung (14) einliegt,
**dadurch gekennzeichnet,**
**dass** die Ausnehmung (14) zwei nebeneinander angeordnete Aufnahmekammern (15, 16), nämlich eine Einsteckaufnahmekammer (15) und eine Arretierungsaufnahmekammer (16) aufweist,
- wobei der der Steckrichtung (6) abgewandte Einsteckaufnahmekammerrand (17) der einen Einsteckaufnahmekammer (15) so niedrig ist, dass der zugeordnete Vorsprung (10) ihn in Steckrichtung (6) übergleitet und in die Einsteckaufnahmekammer (15) einfällt und
- wobei der Arretierungsaufnahmekammerrand (20) der der Einsteckaufnahmekammer (15) benachbarten Arretierungsaufnahmekammer (16) so hoch ist, dass ein Übergleiten des Vorsprungs (10) über diesen Arretierungsaufnahmekammerrand (20) wirksam verhindert ist.

2. Steckverbindung nach Anspruch 1
**dadurch gekennzeichnet,**
**dass** der oder die Vorsprünge (10) am Innenmantel eines am Steckerteil (1) oder Buchsenteil (7) angeordneten Drehrings (5) angeordnet sind.

3. Steckverbindung nach Anspruch 2
**dadurch gekennzeichnet,**
**dass** mehrere Vorsprünge (10) in identischen Abständen zueinander am Innenmantel des Drehrings (5) angeordnet sind.

4. Steckverbindung nach einem der Ansprüche 1 bis 3
**gekennzeichnet durch**
drei am Innenmantel des Drehrings (5) angeordnete Vorsprünge (10).

5. Steckverbindung nach einem der Ansprüche 1 bis 4
**gekennzeichnet durch**
eine nur in Richtung von der Einsteckaufnahmekammer (15) zur Arretierungsaufnahmekammer (16) vom jeweiligen Vorsprung übergleitbare Kammerzwischenwand (19).

6. Steckverbindung nach einem der Ansprüche 1 bis 5
**gekennzeichnet durch**
eine der Einsteckaufnahmekammer (15) vorgelagerte Einführschräge (13).

7. Steckverbindung nach einem der Ansprüche 1 bis 6
**dadurch gekennzeichnet,**
**dass** der Drehring (5) auf seinem Außenmantel eine Indikatornut (11) aufweist und dass die Indikatornut mit einer Anzeige (18) mit mehreren Anzeigefeldern (28, 29, 30) zusammenwirkt.

8. Steckverbindung nach Anspruch 7
**gekennzeichnet durch**,
eine Anzeige (18) mit drei Anzeigefeldern (28, 29, 30), die vorzugsweise mit Piktogrammen (32, 33, 34) bedruckt sind.

9. Steckverbindung nach einem der Ansprüche 1 bis 8
**dadurch gekennzeichnet,**
**dass** das eine Kodierelement (21) am Buchsenteil (7) als Kodierstift (25) und das andere Kodierelement (21) am Steckerteil (1) als dazu komplementäre Aufnahmebuchse (24) ausgestaltet ist oder umgekehrt.

10. Steckverbindung nach Anspruch 9
**gekennzeichnet durch**,
eine unregelmäßige Querschnittsform der Kodierelemente (21, 24, 25).

11. Steckverbindung nach Anspruch 10
**dadurch gekennzeichnet,**
**dass** die Querschnittsform der Kodierelemente (21, 24, 25) aus sich unregelmäßig aneinander reihenden, konvexen und konkaven Gebilden besteht, zur Bildung einer möglichst einmaligen Schlüsselform.

12. Steckverbindung nach Anspruch 10 oder 11
**gekennzeichnet durch**,
eine sich aus geschwungenen Nuten (22) und an die Nuten (22) anschließenden Stegen (23) zusammensetzende unregelmäßige Querschnittsform der Kodierelemente (21).

## Claims

1. Electric plug connector comprising a plug part (1), which receives one or more contact pins (3), and a socket part (7), which receives one or more socket contacts, such that when the plug connector is closed the contact pins (3) are inserted in the socket contacts, the plug part (1) and socket part (7) having thereon coding elements (21, 24, 25) which interact according to the lock-and-key principle in order to locally fix the two parts to one another in a predefined plug position, and the plug parts (1) or socket parts (7) having thereon one or more projections (10) and recesses (14) which are complementary to the projections (10) such that each projection (10) is inserted in the associated recess (14) such that it engages the edge of said recess (14) from behind,
**characterised in that**
the recess (14) has two receiving chambers (15, 16) arranged one next to the other, specifically a plug receiving chamber (15) and a lock receiving chamber (16),
- the plug receiving chamber edge (17) of the one plug receiving chamber (15) that faces away from the plug direction (6) being low enough that the associated projection (10) slides over said edge in the plug direction (6) and engages in the plug receiving chamber (15), and
- the lock receiving chamber edge (20) of the lock receiving chamber (16) adjacent to the plug receiving chamber (15) being high enough that the projection (10) is effectively prevented from sliding over said lock receiving chamber edge (20).

2. Plug connector according to claim 1,
**characterised in that**
the projection(s) (10) are arranged on the inner surface of a rotary ring (5) arranged on the plug part (1) or socket part (7).

3. Plug connector according to claim 2,
**characterised in that**
a plurality of projections (10) are arranged at regular intervals from one another on the inner surface of the rotary ring (5).

4. Plug connector according to any of claims 1 to 3,
**characterised by**
three projections (10) arranged on the inner surface of the rotary ring (5).

5. Plug connector according to any of claims 1 to 4,
**characterised by**
a chamber partition (19) which the relevant projection can only slide over in the direction from the plug receiving chamber (15) towards the lock receiving chamber (16).

6. Plug connector according to any of claims 1 to 5,
**characterised by**
a lead-in chamfer (13) mounted in front of the plug receiving chamber (15).

7. Plug connector according to any of claims 1 to 6,
**characterised in that**
the rotary ring (5) has an indicator groove (11) on the outer surface thereof, and **in that** the indicator groove interacts with a display (18) having a plurality of display fields (28, 29, 30).

8. Plug connector according to claim 7,
**characterised by**
a display (18) having three display fields (28, 29, 30) which are preferably imprinted with pictograms (32, 33, 34).

9. Plug connector according to any of claims 1 to 8,
**characterised in that**
the one coding element (21) on the socket part (7) is designed as a coding pin (25) and the other coding element (21) on the plug part (1) is designed as a receiving socket (24) complementary thereto, or vice versa.

10. Plug connector according to claim 9,
**characterised by**
an irregular cross-sectional shape of the coding elements (21, 24, 25).

11. Plug connector according to claim 10,
**characterised in that**
the cross-sectional shape of the coding elements (21, 24, 25) consists of convex and concave formations which are irregularly arranged one next to the other in rows in order to form a key shape that is as unique as possible.

12. Plug connector according to either claim 10 or claim 11,
**characterised by**
an irregular cross-sectional shape of the coding elements (21), which shape is composed of curved grooves (22) and ridges (23) adjoining the grooves (22).

## Revendications

1. Fiche de raccordement électrique comprenant un élément connecteur (1) recevant une ou plusieurs broches de contact (3) et un élément de fiche femelle (7) recevant une ou plusieurs contacts femelle de telle sorte que les broches de contact (3) sont insérés dans les contacts femelle lorsque le dispositif de fiche de raccordement est fermé, comportant des éléments de codage (21, 24, 25) coopérant selon le principe serrure - clé au niveau de l'élément connecteur (1) et au niveau de l'élément de fiche femelle (7) afin de fixer localement les deux éléments dans une position de connexion prédéfinie l'un par rapport à l'autre et comportant une ou plusieurs saillies (10) et des évidements (14) complémentaires aux saillies (10) au niveau des éléments connecteurs (1) ou au niveau des éléments de fiche femelle (7) de telle sorte que respectivement une saillie (10) insère la marge de l'évidement (14) affectée par derrière dans l'évidement (14),
**caractérisé en ce que**
l'évidement (14) présente deux chambres de réception (15, 16) disposées l'une à côté de l'autre, à savoir une chambre de réception d'enfichage (15) et une chambre de réception de verrouillage (16)
- dans laquelle la marge de chambre de réception d'enfichage (17) opposée à la direction d'enfichage (6) de l'une chambre de réception d'enfichage (15) est si faible que la saillie affectée (10) la transfère dans la direction d'enfichage (6) et entre dans la chambre de réception d'enfichage (15) et
- dans laquelle la marge de chambre de réception de verrouillage (20) de la chambre de réception de verrouillage (16) voisine de la chambre de réception d'enfichage (15) est si élevée qu'un transfert de la saillie (10) via cette marge de chambre de réception de verrouillage (20) est empêchée de manière effective.

2. Fiche de raccordement selon la revendication 1,
**caractérisée en ce que**
la ou les saillies (10) sont disposées sur la gaine intérieure d'un anneau rotatif (5) disposé au niveau de l'élément connecteur (1) ou au niveau de l'élément de fiche femelle (7).

3. Fiche de raccordement selon la revendication 2,
**caractérisée en ce que**
plusieurs saillies (10) sont disposées au niveau de la gaine interne de l'anneau rotatif (5) avec des écarts identiques l'une par rapport à l'autre.

4. Fiche de raccordement selon l'une quelconque des revendications 1 à 3,
**caractérisée par**
trois saillies (10) disposées au niveau de la gaine interne de l'anneau rotatif (5).

5. Fiche de raccordement selon l'une quelconque des revendications 1 à 4,
**caractérisée par**
une paroi de séparation de chambre (19) transférable par la saillie respective uniquement en direction de la chambre de réception d'enfichage (15) à la chambre de réception de verrouillage (16).

6. Fiche de raccordement selon l'une quelconque des revendications 1 à 5,
**caractérisée par**
une rampe d'introduction (13) en amont de la chambre de réception d'enfichage (15).

7. Fiche de raccordement selon l'une quelconque des revendications 1 à 6,
**caractérisée en ce que**
l'anneau rotatif (5) présente une rainure repère (11) sur sa gaine extérieure et que la rainure repère interagisse avec un affichage (18) comportant plusieurs champs d'affichage (28, 29, 30).

8. Fiche de raccordement selon la revendication 7,
**caractérisée par**
un affichage (18) comportant trois champs d'affichage (28, 29, 30), sur lequel des pictogrammes (32, 33, 34) sont de préférence imprimés.

9. Fiche de raccordement selon l'une quelconque des revendications 1 à 8,
**caractérisée en ce que**
l'un élément de codage (21) est agencé au niveau de l'élément de fiche femelle (7) en tant que broche de codage (25) et l'autre élément de codage (21) est agencé au niveau de l'élément connecteur (1) en tant que connecteur femelle de réception (24) complémentaire à celui-ci, ou inversement.

10. Fiche de raccordement selon la revendication 9,
**caractérisée par**
une forme irrégulière de la section transversale des éléments de codage (21, 24, 25).

11. Fiche de raccordement selon la revendication 10,
**caractérisée en ce que**
la forme de la section transversale des éléments de codage (21, 24, 25) est constituée de formations convexes et concaves se succédant de manière irrégulière afin de former une forme de clé la plus unique possible.

12. Fiche de raccordement selon la revendication 10 ou 11,
**caractérisée par**
une forme irrégulière de section transversale des éléments de codage (21) se composant de rainures courbées (22) et de traverses (23) se raccordant aux rainures (22).
